# EUROPÄISCHE PATENTSCHRIFT

(11) **EP 3 917 739 B1**
(45) Veröffentlichungstag und Bekanntmachung des Hinweises auf die Patenterteilung: **17.04.2024**
(21) Anmeldenummer: 20701299.8
(22) Anmeldetag: 17.01.2020
(51) Int. Cl.: B27N 1/00, B27N 3/18, B27N 3/24, B30B 5/06

(54) **VORRICHTUNG UND VERFAHREN ZUR HERSTELLUNG VON DÄMMPLATTEN**
DEVICE AND METHOD FOR PRODUCING INSULATING PANELS
DISPOSITIF ET PROCÉDÉ DE PRODUCTION DE PLAQUES ISOLANTES

(30) Priorität: 02.02.2019 DE 102019000767
(43) Veröffentlichungstag der Anmeldung: 08.12.2021
(73) Patentinhaber: Siempelkamp Maschinen- und Anlagenbau GmbH, 47803 Krefeld (DE)
(72) Erfinder: BERNS, Jochem, 47929 Grefrath (DE); SCHLETZ, Klaus-Peter, 47800 Krefeld (DE); DAUTER, Jochen, 47800 Krefeld (DE)
(74) Vertreter: Andrejewski - Honke Patent- und Rechtsanwälte Partnerschaft mbB
(86) Internationale Anmeldenummer: PCT/EP2020/051151
(87) Internationale Veröffentlichungsnummer: WO 2020/156837

(56) Entgegenhaltungen:
- DE-A1- 4 316 901
- DE-A1-102007 044 161
- DE-A1-102008 057 557

## Beschreibung

Die Erfindung betrifft eine Vorrichtung mit einer ersten und einer zweiten Zone zur Herstellung von Dämm- oder Schallschutzplatten aus einer Pressgutmatte, die zumindest teilweise aus lignocellulosischen, mit Bindemitteln benetzten Partikeln besteht, wobei die erste Zone zur Erwärmung und/oder Verdichtung der Pressgutmatte ausgebildet ist und die zweite Zone zur Aushärtung der Pressgutmatte mit Hilfe von Kalibrierplatten ausgebildet ist,
und wobei angetriebene umlaufende Siebbänder im Kontakt mit der oberen und der unteren Pressgutmattenoberfläche vorgesehen sind.

Die Erfindung betrifft ferner ein Verfahren zur Herstellung von Dämm- oder Schallschutzplatten aus einer Pressgutmatte, die zumindest teilweise aus lignocellulosischen, mit Bindemitteln benetzten Partikeln besteht, mit der genannten Vorrichtung.

Eine derartige Vorrichtung ist beispielsweise in der DE 10 2008 039 720 B4 veröffentlicht worden. In einigen Fällen sind derartige Vorrichtungen mit Vorverdichtungseinrichtungen oder nachwirkenden Presseinrichtungen, z. B kontinuierliche Pressen, in Reihe geschaltete, die aber im Rahmen der Erfindung nicht von Bedeutung sind. Die auf der Vorrichtung erstellten Produkte bieten beispielsweise die Firma SOPREMA GmbH unter dem Namen Pavatex oder die Firma H. Henselmann GmbH + Co KG unter dem Namen Gutex an. Als Bindemittel kommen beispielsweise solche nach dem Prinzip der Polykondensation oder Polyaddition wie z.B. PMDI in Frage.

DE102007044161 A1 offenbart eine Anlage zur Herstellung von Dämmschutzplatten bestehend aus einer Zerfaservorrichtung, einer Trocknungsvorrichtung, einer Beleimstation, einer Vorverdichtungseinheit, einer Streuvorrichtung mit darunter angeordnetem Formband und einer nachfolgenden Kalibrier- und Aushärteeinheit, wobei die Anlage mehrere Siebbänder und Vorpressbänder umfasst.

Im Rahmen der Erfindung sollen vorzugsweise Dämmplatten mit Dichten von 100-240 kg/m² erzeugbar sein. Die Siebbänder oder kurz Siebe dienen dabei in ihrem Wirken dazu, die Pressgutmatte mit einer gewünschten Geschwindigkeit durch die Vorrichtung zu führen, indem sie mit der gleichen Geschwindigkeit angetrieben werden, wie die Matte transportiert werden soll. Dabei kann durch das Sieb von außen Dampf in die Pressgutmatte eingeleitet oder Flüssigkeit sowie Luft entfernt werden.

Bei derartigen Vorrichtungen hat sich herausgestellt, dass die Siebe, die aus Kunststoff- oder Drahtgeflecht bestehen, bei Überschreitung einer Antriebsleistung an ihre Zugbelastungsgrenzen stoßen. Das führt unweigerlich zu einer begrenzten Produktivität (derzeitige Begrenzung etwa 8 t/h bei einer 60 mm dicken Pressgutmatte), denn wenn die permeablen Bänder eine maximale Zugfestigkeit aufweisen, hat dies eine Längenbeschränkung der Aushärtestrecke zur Folge, die abhängig von der Produktdichte ist. Die erforderliche Aushärtezeit des Bindemittels bestimmt mit der maximalen Länge der Aushärtestrecke die erreichbare Geschwindigkeit.

Auf der anderen Seite würde man zur Produktionssteigerung die Produktionsgeschwindigkeit aber gerne erhöhen, was somit die Aufgabe der Erfindung ist.

Hinsichtlich der Vorrichtung wir die Aufgabe durch die Merkmale des Anspruchs 1 gelöst.

Dabei ist unter dem Begriff Wirkkontakt auch ein solcher zu verstehen, wenn ein weiteres umlaufendes poröses Band zwischen der Pressgutmatte und dem Siebband verläuft. Man hat also für zwei Zonen getrennte Siebbandsysteme in Pressgutmattenbreite. Dabei ist in jeder Zone wenigstens ein Siebband oberhalb der Pressgutmatte und ein Siebband unterhalb der Pressgutmatte angeordnet. Die Erfinder haben erkannt, dass die Belastung auf das Siebband im Bereich der Verdichtung bzw. der Dampferwärmung, also etwa im ersten Drittel der Gesamtvorrichtung besonders groß ist. Aus diesem Grund wird für die erste Zone beidseitig der Pressgutmatte jeweils ein separates Siebband eingesetzt, das unabhängig von den Siebbändern antreibbar ist, die im Aushärtebereich, also der zweiten Zone, wirken. Man erreicht damit, dass die Aufnahme der resultierenden Zugkräfte auf zwei Bandsysteme verteilt wird. Wenn man insgesamt mindestens vier Siebbändern die einbringbare Antriebsleistung ausnutzt, so sind deutlich höhere Geschwindigkeiten von Siebbändern und Pressgutmatte als bisher möglich. Berechnungen und Versuche haben gezeigt, dass mit einer solchen Vorrichtung mindestens 15 t/h der gewünschten Dämmplatten produziert werden können. Die Kapazität lässt sich also erheblich steigern, wenn die oben und unten auf die Transportbänder einwirkenden Reibkräfte der Siebbänder auf mehrere Bandumläufe verteilt werden, sodass sich mit den verfügbaren Siebbändern eine längere Vorrichtung zur Dämmplattenherstellung realisieren.

Die mindestens vier Siebbänder besitzen jeweils einen eigenen Antrieb.

Damit kann jedes Siebband bis an seine Leistungsgrenze ausgereizt werden. Die Zugspannung auf das Siebband kann über geeignete Sensoren erfasst werden und deren Ergebnisse in die Antriebsteuerung einfließen. So können die Antriebsmomente in einem zulässigen Rahmen gehalten werden. In der Regel werden angetriebene Umlenkwalzen für den Antrieb des Siebes sorgen. Es ist zudem vorteilhaft, wenn in der ersten Zone eine Vorrichtung zur Dampfbeaufschlagung der Pressgutmatte und am Ende der zweiten Zone eine Vorrichtung für eine Luftkühlung der Pressgutmatte vorgesehen ist.

Die mit der Erfindung erreichbare höhere Geschwindigkeit erlaubt eine höhere Produktivität bei leicht höherer Energieeinbringung oder leicht vergrößerte Vorrichtungslänge. Damit wird die notwendige Energie zur Aushärtung der Pressgutmatte und ihres Bindemittels zur Verfügung gestellt. Der Dampf ist von seinem Druck her so ausgelegt, dass er zumindest bis zur Mitte der Pressgutmatte eindringt und diese erwärmt. Es kann sich dabei auch um ein Dampf-Luft-Gemisch handeln, wobei dann auch der Taupunkt eingestellt werden kann. Auf der gegenüberliegenden Seite der Pressgutmatte wird bevorzugt zumindest ein Teil der Feuchtluft wieder abgesaugt oder mittels einer Absaugung ein Unterdruck erzeugt, um die Eindringtiefe des Dampfes in die Pressgutmatte zu unterstützen und um die Aushärtezeit in der zweiten Zone zu verringern. Dabei ist es vorteilhaft, wenn es wenigstens zwei Bedampfungsstationen in der ersten Zone gibt, bei denen die eine die Pressgutmatte von oben, die andere die Pressgutmatte von unten mit Dampf beaufschlagt. Die erste Zone, die zur Vereinfachung der Lesbarkeit in der Beschreibung im Folgenden "Bedampfungszone" genannt wird, ist in der Regel etwas kürzer ist als die zweite Zone, die "Aushärtezone" heißen soll.

Die Luftkühlung dient zum Schluss dem Zweck, die ausgehärtete Pressgutmatte so weit abzukühlen, dass nach dem Austritt aus der Vorrichtung keine schädlichen Prozesse, wie zum Beispiel eine Hydrolyse, auftreten können, welche die Plattenqualität beeinträchtigt.

Bevorzugt weist die Vorrichtung einen höhenverstellbaren Einlauf auf.

Die notwendige Antriebsleistung für die Pressgutmatte ist in deutlichem Maß von der Dicke der Pressgutmatte und deren Verdichtung abhängig. Da Kunden ihre Produktion zeitweilig verändern möchten und die Produktdicken vorzugsweise zwischen 5 und 240 mm schwanken, kann eine Verstellung notwendig sein, um eine zusätzliche Verdichtung zu bewirken oder den Abstand zwischen einem Siebband an der Oberseite der Pressgutmatte und einem Siebband an der Unterseite der Pressgutmatte einstellbar zu machen.

Mit Vorteil ist dafür gesorgt, wenn eine Bedampfungsvorrichtung im Einlauf angeordnet ist.

Durch Bedampfung der Matte schon im Einlaufbereich werden die beim Transport der Matte entstehenden Reibkräfte bereits stark reduziert, weil die Pressgutmatte weicher wird.

Bevorzugt handelt es sich bei den Kalibrierplatten um beheizbare Platten.

In den Zonen und vorzugsweise in Zone 2 sind deshalb Kalibrierplatten 3 angeordnet, die über unterschiedliche Systeme beheizbar sein können. Hier kommen beispielsweise mit Heizflüssigkeit versehene Kanäle, Induktivheizungen, elektrische Beheizung oder Dampfheizungen in Frage, wobei letztgenannte den Dampf zudem an die Pressgutmatte direkt abgeben können. Dadurch kann der Aushärteprozess des Bindemittels beschleunigt werden, so dass sich die Länge der Vorrichtung in vertretbaren Grenzen hält.

Vorzugsweise sind die erste und die zweite Zone unmittelbar aneinander angrenzend.

Unmittelbar bedeutet in diesem Zusammenhang, dass in Laufrichtung der Pressgutmatte zwischen der letzten Siebband-Umlenkrolle der Bedampfungszone und der ersten Siebband-Umlenkrolle der Aushärtezone ein maximaler Abstand von 0,2 m besteht. Damit wird ein Energieverlust an die Umgebung der für die Aushärtung notwendigen Wärme in der Vorrichtung vermieden.

Von besonderem Vorteil ist es, wenn zwischen zwei Siebband-Umlenkrollen ein den Zwickel zwischen den Siebband-Umlenkrollen und der Pressgutmatte bzw. einem Siebband überbrückender Gleitschuh angeordnet ist.

Wird eine Pressgutmatte über den Zwickel zwischen zwei Siebband-Umlenkrollen geführt, besteht die Gefahr, dass die unter Druck stehende Pressgutmatte expandiert und Schäden im Übergang von der Bedampfungszone zur Aushärtezone verursacht oder selbst erleidet. Dies ist insbesondere im Übergangsbereich von der ersten zur zweiten Zone kritisch und kann dort deshalb sinnvoll eingesetzt werden, denn in diesem Bereich gibt es keine weitere Unterstützung, beispielsweise durch eine Kalibrierplatte. Um die Ausdehnung der Matte und damit Schädigungen zu verhindern, wird ein über die Breite der Pressgutmatte reichender Gleitschuh zwischen den Siebband-Umlenkrollen angeordnet. Im direkten Kontakt mit der Pressgutmatte wird diese dann über den maximal 0,2 m langen Übergang auf der Schuhoberfläche geführt. Der Gleitschuh hat eine der Pressgutmatte zugewandte ebene Gleitfläche und seine Seitenwände sind so geformt, dass sie an die Kontur der Umlenkwalzen angepasst sind. Im Querschnitt kann das beispielsweise dreieckförmig sein, wobei die Hypotenuse (Gleitseite) gerade und die Schenkel der Kontur der Umlenkwalzen angepasst gekrümmt sein können.

Hinsichtlich des Verfahrens wird die Aufgabe der Erfindung durch die Merkmale des Anspruchs 8 gelöst.

Weitere Verfahrensansprüche entsprechen analog den Vorrichtungsansprüchen und verwerten die genannten Vorteile.

Im Folgenden wird die Erfindung anhand von Ausführungsbeispiele darstellenden Zeichnungen näher erläutert. Es zeigen
Fig. 1 eine schematische Darstellung einer ersten Ausführungsform der Erfindung
Fig. 2 eine schematische Darstellung einer zweiten Ausführungsform der Erfindung,
Fig. 3 eine schematische Darstellung einer dritten Ausführungsform nicht gemäß der beanspruchten Erfindung,
Fig. 4 eine schematische Darstellung eines Ausschnitts mit überbrückendem Gleitschuh zwischen Zone 1 und 2

Fig. 1 zeigt eine schematische Seitenansicht der erfindungsgemäßen Vorrichtung zur Herstellung von Dämmplatten. Zwischen einem oberen umlaufenden Siebband 5a und einem unteren umlaufenden Siebband 5d wird eine Pressgutmatte, die zumindest teilweise aus lignocellulosischen, mit Bindemitteln benetzten Partikeln besteht, in einer ersten Zone Z1 und einer zweiten Zone Z2 behandelt. Die Trennung der Zonen ist in allen Figuren durch eine strichpunktierte senkrechte Linie angedeutet.

In der Vergangenheit wurde die Pressgutmatte innerhalb des einen oberen und unteren Siebumlaufs mit Dampf oder einem Dampf-Luft-Gemisch erwärmt und schließlich durch Wärmebeaufschlagung über Kalibrierplatten ausgehärtet. Es konnten Geschwindigkeiten nur bis an die Zugfestigkeitsgrenzen der Siebe dargestellt werden.

In Fig. 1 erkennt man nun, dass innerhalb des umlaufenden oberen Siebs 5a und des umlaufenden unteren Siebbandes 5d zwei weitere umlaufende Siebbänder angeordnet sind. Im oberen Teil der Vorrichtung tragen sie die Bezeichnungen 5b und 5c, im unteren Teil der Vorrichtung tragen sie die Bezeichnungen 5e und 5f. Alle umlaufenden Siebbänder 5a - 5f besitzen einen eigenen Antrieb, der über die angetriebenen Umlenkwalzen 8 realisiert wird.

Im vorderen Teil der Vorrichtung, in dem die Pressgutmatte 2 im Einlauf 9 aufgrund der Verdichtung eine Rückfederung ausübt bis die Dampfbeaufschlagungen 4a und 4b die pressgutmatte aufweicht, wird ein großer Teil der Reibleistung erzeugt, den der Antrieb zu überwinden hatte. Mit der Erfindung erhält diese Zone Z1 zwei eigene umlaufende Siebbänder die separat angetrieben sind. Dadurch sinkt die Zugbelastung auf die langen umlaufenden Siebe 5a und 5d. Das gleiche gilt für Zone Z2, in der die Pressgutmatte 2 aushärtet. Auch hier ist sowohl oberhalb der Pressgutmatte 2 als auch unterhalb jeweils ein separates umlaufendes und angetriebenes Siebband 5c, 5f vorgesehen, das einen Teil der Transportleistung aufbringt. Insgesamt können mit dieser Anordnung deutlich höhere Geschwindigkeiten gefahren werden.

In Zone 1, also innerhalb der umlaufenden Siebbänder 5b und 5e sind ebenfalls Vorrichtungen zur Dampfbeaufschlagung 4a, 4b vorgesehen. Da Dampf dringt durch die umlaufenden Siebe 5a und 5b bzw. 5d und 5e in die Pressgutmatte 2 und kondensiert. Austretender Restdampf und Restluft können dabei über die Saugvorrichtungen 6a und 6b abgeführt werden.

Eine weitere Vorrichtungen zur Dampfbeaufschlagung 4c kann beispielsweise im Einlauf 9 angeordnet sein. Die erzeugte feuchte Oberfläche verringert die Reibung an den Siebbändern 5a und 5d ebenfalls, was zu zusätzlicher Energieeinsparung führt.

In Zone 2 sind deshalb wirkungsvolle Kalibrierplatten 3 angeordnet, die über unterschiedliche Systeme beheizbar sein können. Hier kommen beispielsweise mit Heizflüssigkeit versehene Kanäle, Induktivheizungen, elektrische Beheizung oder Dampfheizungen in Frage, wobei letztgenannte den Dampf zudem auch noch in der Aushärtezone an die Pressgutmatte direkt abgeben können.

Die Pressgutmatte wird am Auslauf der Vorrichtung durch eine Absaugung 6c, die kühle Luft 14 aus der Umgebung durch die Pressgutmatte 2 in Form einer Luftkühlung 11 abkühlt.

In Fig.2 und 3 wurde aus Gründen der Übersichtlichkeit auf die Darstellung der Pressgutmatte und der angetriebenen Umlenkwalzen und des Einlaufs verzichtet. Fig. 2 unterscheidet sich als mögliches zweites Ausführungsbeispiel von Fig. 1 nun dadurch, dass die umlaufenden Siebe 5c und 5f weggelassen wurden. Eine derartige Möglichkeit besteht bei einigen Dämmplattensorten, ohne dass große Einbußen in der Antriebsteilung auf die mindestens vier umlaufenden angetriebenen Umlenkwalzen zu erwarten sind.

Fig. 3 zeigt dann als weitere Ausführungsform, nicht gemäß der beanspruchten Erfindung, dass auf das lange umlaufende Sieb auch ganz verzichtet werden kann. Im oberen Teil der Vorrichtung sind deshalb nur die Siebbänder 5b und 5c dargestellt.

Da zwischen den Zonen 1 und 2 dadurch natürlich ein Spalt entsteht, da die Umlenkrollen 7 der Siebbänder 5b und 5c in dicht aneinanderstoßen können, wird ein über die Breite der Pressgutmatte 2 reichender Gleitschuh 13 in den Zwickel 12 zwischen zwei Umlenkwalzen 7 der beiden Zonen 1 und 2 und der Pressgutmatte eingebracht. Dadurch kann die Pressgutmatte in diesem, möglichst weniger als 200 mm langen Spalt nicht expandieren und Schaden verursachen.

**Bezugszeichenliste**

| | |
|---|---|
| 1 | Vorrichtung zur Herstellung von Dämmplatten |
| 2 | Pressgutmatte |
| 3 | Kalibrierplatte |
| 4a, 4b, 4c | Vorrichtung zur Dampfbeaufschlagung |
| 5a, 5b, 5c, 5d, 5e, 5f | Siebband |
| 6a, 6b, 6c | Saugvorrichtung |
| 7 | Umlenkwalze |
| 8 | Angetriebene Umlenkwalze |
| 9 | Einlauf |
| 10 | Einlaufhöhenverstellung |
| 11 | Luftkühlung |
| 12 | Zwickel |
| 13 | Gleitschuh |
| 14 | Kühlluftzufuhr |
| Z1, Z2 | Zone 1 und 2 |

## Patentansprüche

1. Vorrichtung mit einer ersten und einer zweiten Zone (Z1, Z2) zur Herstellung von Dämm- oder Schallschutzplatten aus einer Pressgutmatte (2), die zumindest teilweise aus lignocellulosischen, mit Bindemitteln benetzten Partikeln besteht, wobei die erste Zone (Z1) zur Erwärmung und Verdichtung der Pressgutmatte ausgebildet ist und die zweite Zone (Z2) zur Aushärtung der Pressgutmatte mit Hilfe von Kalibrierplatten (3) ausgebildet ist,
und wobei angetriebene umlaufende Siebbänder (5a-5f) im Kontakt mit der oberen und der unteren Pressgutmattenoberfläche vorgesehen sind, wobei mindestens vier umlaufende Siebbänder (5a-5f) derart eingesetzt werden, dass innerhalb eines oberen Siebbandes (5a) ein weiteres Siebband (5b) oder zwei weitere Siebbänder (5b, 5c) und innerhalb eines unteren Siebbandes (5d) ein weiteres Siebband (5e) oder zwei weitere Siebbänder (5e, 5f) angeordnet sind,
wobei von den zumindest vier Siebbändern mindestens zwei im Bereich der ersten Zone (Z1) in Wirkkontakt mit der Pressgutmatte (2) und von denen mindestens zwei im Bereich der zweiten Zone (Z2) in Wirkkontakt mit der Pressgutmatte (2) angeordnet sind, wobei unter dem Begriff Wirkkontakt auch ein solcher zu verstehen ist, wenn ein weiteres umlaufendes Siebband zwischen der Pressgutmatte und dem Siebband verläuft, wobei die mindestens vier Siebbänder (5a-5f) jeweils einen eigenen Antrieb (8) besitzen.

2. Vorrichtung gemäß Anspruch 1, **dadurch gekennzeichnet, dass** in der ersten Zone (Z1) eine Vorrichtung zur Dampfbeaufschlagung (4a, 4b, 4c) der Pressgutmatte (2) und am Ende der zweiten Zone (Z2) eine Vorrichtung für eine Luftkühlung (11) der Pressgutmatte vorgesehen ist.

3. Vorrichtung gemäß einem der Ansprüche 1 bis 2, **dadurch gekennzeichnet, dass** die Vorrichtung einen höhenverstellbaren Einlauf (9) aufweist.

4. Vorrichtung gemäß Anspruch 3, **dadurch gekennzeichnet, dass** eine Bedampfungsvorrichtung (4c) im Einlauf (9) angeordnet ist.

5. Vorrichtung gemäß einem der Ansprüche 1 bis 4, **dadurch gekennzeichnet, dass** es sich bei den Kalibrierplatten um beheizbare Platten handelt.

6. Vorrichtung gemäß einem der Ansprüche 1 bis 5, **dadurch gekennzeichnet, dass** die erste und die zweite Zone (Z1, Z2) unmittelbar aneinander angrenzend sind.

7. Vorrichtung gemäß einem der Ansprüche 1 bis 6, **dadurch gekennzeichnet, dass** zwischen zwei Siebband-Umlenkrollen (7) ein den Zwickel (12) zwischen den Siebband-Umlenkrollen (7) und der Pressgutmatte (2) bzw. einem Siebband (5a, 5d) ein überbrückender Gleitschuh (13) angeordnet ist.

8. Verfahren zur Herstellung von Dämm- oder Schallschutzplatten aus einer Pressgutmatte, die zumindest teilweise aus lignocellulosischen, mit Bindemitteln benetzten Partikeln besteht, mit einer Vorrichtung gemäß einem der Ansprüche 1 bis 7, wobei mindestens vier umlaufende Siebbänder eingesetzt werden, von denen mindestens zwei im Bereich der ersten Zone (Z1) auf die Pressgutmatte (2) wirken und von denen mindestens zwei im Bereich der zweiten Zone (Z2) auf die Pressgutmatte (2) wirken, wobei die mindestens vier Siebbänder (5a-5f) jeweils durch einen eigenen Antrieb (8) angetrieben werden.

9. Verfahren gemäß Anspruch 8, **dadurch gekennzeichnet, dass** in der ersten Zone (Z1) eine Vorrichtung zur Dampfbeaufschlagung (4a, 4b, 4c) die Pressgutmatte (2) mit Dampf beaufschlagt und am Ende der zweiten Zone (Z2) eine Vorrichtung für eine Luftkühlung (11) die Pressgutmatte (2) kühlt.

10. Verfahren gemäß einem der Ansprüche 8 bis 9, **dadurch gekennzeichnet, dass** ein Einlauf (9) mittels einer Vorrichtung (10) der zu behandelnden einlaufenden Pressgutmatte (2) angepasst wird.

11. Verfahren gemäß einem der Ansprüche 8 bis 10, **dadurch gekennzeichnet, dass** die Pressgutmatte (2) im Einlauf (9) bedampft wird.

12. Verfahren gemäß einem der Ansprüche 8 bis 11, **dadurch gekennzeichnet, dass** die erste und die zweite Zone (Z1, Z2) unmittelbar aneinander angrenzend angeordnet werden.

13. Verfahren gemäß einem der Ansprüche 8 bis 12, **dadurch gekennzeichnet, dass** die Pressgutmatte (2) im Zwickel (12) zwischen zwei Siebband-Umlenkrollen (7) über einen überbrückenden Gleitschuh (13) geführt wird.

## Claims

1. Device with a first and a second zone (Z1, Z2) for producing insulating or acoustic panels from a press material mat (2), which consists at least in parts of lignocellulose particles coated with binding agents, wherein the first zone (Z1) is designed for warming and compressing the press material mat, and the second zone (Z2) is designed for hardening the press material mat with the aid of calibration plates (3),
and wherein driven, circulating sieve belts (5a-5f) are provided that are in contact with the upper and the lower press material mat surface, wherein at least four circulating sieve belts (5a-5f) can be used in such a way that arranged within an upper sieve belt (5a) there is a further sieve belt (5b) or two further sieve belts (5b, 5c), and within a lower sieve belt (5d), there is a further sieve belt (5e) or two further sieve belts (5e, 5f),
wherein of the at least four sieve belts, at least two are arranged in active contact with the press material mat (2) in the area of the first zone (Z1), and of which at least two are arranged in active contact with the press material mat (2) in the area of the second zone (Z2), wherein the term active contact is also take to mean such contact when a further circulating sieve belt runs between the press material mat and the sieve belt, wherein the at least four sieve belts (5a-5f) each have their own drive (8).

2. Device according to claim 1, **characterised in that** provided in the first zone (Z1) is a device for applying steam (4a, 4b, 4c) to the press material mat (2), and at the end of the second zone (Z2) a device for air cooling (11) the press material mat.

3. Device according to any one of claims 1 to 2, **characterised in that** the device comprises a height-adjustable inlet (9).

4. Device according to claim 3, **characterised in that** a steam application device (4c) is arranged in the inlet (9) .

5. Device according to any one of claims 1 to 4, **characterised in that** the calibration plates are heatable plates.

6. Device according to any one of claims 1 to 5, **characterised in that** the first and the second zone (Z1, Z2) are arranged directly adjoining each other.

7. Device according to any one of claims 1 to 6, **characterised in that** arranged between two sieve belt defecting rollers (7) is a sliding block (13) bridging the gusset (12) between the sieve belt deflecting rollers (7) and the press material mat (2) and/or a sieve belt (5a, 5d).

8. Method of producing insulating or acoustic panels from a press material mat, that at least partially consists of lignocellulose particles coated with binding agents, with a device according to any one of claims 1 to 7, wherein at least four circulating sieve belts are used, of which at least two act on the press material mat (2) in the area of the first zone (Z1) and of which at least two act on the press material mat (2) in the area of the second zone (Z2),
wherein the at least four sieve belts (5a-5f) are each driven by their own drive (8).

9. Method according to claim 8, **characterised in that** in the first zone (Z1), a device for applying steam (4a, 4b, 4c) applies steam to the press material mat (2) and at the end of the second zone (Z2), an air-cooling device (11) cools the press material mat (2).

10. Method according to any one of claims 8 to 9 **characterised in that** an inlet (9) is adapted by means of a device (10) to the ingoing press material mat (2).

11. Method according to any one of claims 8 to 10 **characterised in that** steam is applied to the press material mat (2) in the inlet (9).

12. Method according to any one of claims 8 to 11 **characterised in that** the first and the second zone (Z1, Z2) are arranged directly adjoining each other.

13. Method according to any one of claims 8 to 12 **characterised in that** the press material mat (2) is guided in the gusset (12) between two sieve belt deflecting rollers (7) over a bridging sliding block (13) .

## Revendications

1. Dispositif avec une première et une deuxième zone (Z1, Z2) pour la fabrication de panneaux isolants ou insonorisants à partir d'une natte de matière à presser (2), qui est composée au moins en partie de particules lignocellulosiques, humidifiées avec des liants, sachant que la première zone (Z1) est constituée pour le chauffage et le compactage de la natte de matière à presser et la deuxième zone (Z2) est constituée pour le durcissement de la natte de matière à presser à l'aide de plaques de calibrage (3),
et sachant que des bandes filtrantes rotatives entraînées (5a-5f) en contact avec la surface supérieure et inférieure de la natte de matière à presser sont prévues, sachant qu'au moins quatre bandes filtrantes rotatives (5a-5f) sont mises en œuvre de telle manière qu'à l'intérieur d'une bande filtrante supérieure (5a), sont disposées une autre bande filtrante (5b) ou deux autres bandes filtrantes (5b, 5c) et à l'intérieur d'une bande filtrante inférieure (5d), un autre bande filtrante (5e) ou deux autres bandes filtrantes (5e, 5f),
sachant que sur les au moins quatre bandes filtrantes, au moins deux sont disposées dans le secteur de la première zone (Z1) en contact fonctionnel avec la natte de matière à presser (2) et de celles-ci au moins deux dans le secteur de la deuxième zone (Z2) en contact fonctionnel avec la natte de matière à presser (2), sachant que par l'expression de contact fonctionnel, il convient également de comprendre un contact tel qu'il se produit lorsqu'une autre bande filtrante rotative passe entre la natte de matière à presser et la bande filtrante, sachant qu'au moins quatre bandes filtrantes (5a-5f) possèdent respectivement un système d'entraînement propre (8).

2. Dispositif selon la revendication 1, **caractérisé en ce que** dans la première zone (Z1) est prévu un dispositif d'application de vapeur (4a, 4b, 4c) à la natte de matière à presser (2) et à l'extrémité de la deuxième zone (Z2), un dispositif pour un refroidissement à air (11) de la natte de matière à presser.

3. Dispositif selon l'une quelconque des revendications 1 à 2, **caractérisé en ce que** le dispositif comporte un espace d'introduction (9) réglable en hauteur.

4. Dispositif selon la revendication 3, **caractérisé en ce qu'**un dispositif de vaporisation (4c) est disposé dans l'espace d'introduction (9).

5. Dispositif selon l'une quelconque des revendications 1 à 4, **caractérisé en ce qu'**en ce qui concerne les plaques de calibrage, il s'agit de plaques pouvant être chauffées.

6. Dispositif selon l'une quelconque des revendications 1 à 5, **caractérisé en ce que** la première et la deuxième zone (Z1, Z2) sont directement limitrophes l'une de l'autre.

7. Dispositif selon l'une quelconque des revendications 1 à 6, **caractérisé en ce qu'**entre deux rouleaux de renvoi à bande filtrante (7) est disposé un patin coulissant (13) faisant jonction dans le gousset (12) entre les rouleaux de renvoi à bande filtrante (7) et la natte de matière à presser (2) ou une bande filtrante (5a, 5d).

8. Procédé de fabrication de panneaux isolants ou insonorisants à partir d'une natte de matière à presser, qui est composée au moins en partie de particules lignocellulosiques, humidifiées avec des liants, avec un dispositif selon l'une quelconque des revendications 1 à 7, sachant qu'au moins quatre bandes filtrantes rotatives sont mises en oeuvre, dont au moins deux agissent dans le secteur de la première zone (Z1) sur la natte de matière à presser (2) et dont au moins deux agissent dans le secteur de la deuxième zone (Z2) sur la natte de matière à presser (2),
sachant qu'au moins quatre bandes filtrantes (5a-5f) sont entraînées respectivement par un système d'entraînement propre (8).

9. Procédé selon la revendication 8, **caractérisé en ce que** dans la première zone (Z1), un dispositif d'application de vapeur (4a, 4b, 4c) applique de la vapeur à la natte de matière à presser (2) et à l'extrémité de la deuxième zone (Z2), un dispositif de refroidissement à air (11) refroidit la natte de matière à presser (2).

10. Procédé selon l'une quelconque des revendications 8 à 9, **caractérisé en ce qu'**un espace d'introduction (9) est adapté au moyen d'un dispositif (10) à la natte de matière à presser (2) entrant à traiter.

11. Procédé selon l'une quelconque des revendications 8 à 10, **caractérisé en ce que** la natte de matière à presser (2) est vaporisée dans l'espace d'introduction (9).

12. Procédé selon l'une quelconque des revendications 8 à 11, **caractérisé en ce que** la première et la deuxième zone (Z1, Z2) sont disposées directement limitrophes l'une à côté de l'autre.

13. Procédé selon l'une quelconque des revendications 8 à 12, **caractérisé en ce que** la natte de matière à presser (2) est guidée dans le gousset (12) entre deux rouleaux de renvoi à bande filtrante (7) par le biais d'un patin coulissant faisant jonction (13).
